# EUROPÄISCHE PATENTSCHRIFT

(11) **EP 1 220 376 B1**
(45) Veröffentlichungstag und Bekanntmachung des Hinweises auf die Patenterteilung: **14.02.2007**
(21) Anmeldenummer: 01126546.9
(22) Anmeldetag: 15.11.2001
(51) Int. Cl.: H01R 25/00, H01R 13/64

(54) **Vorrichtung zur Definition von Teilnehmern eines Steuerungssystem einer Druckmaschine**
Apparatus for the definition of participators of a controling device of a printer
Dispositif pour definir des associés à un système de commande d'une imprimante

(30) Priorität: 04.12.2000 DE 10060216
(43) Veröffentlichungstag der Anmeldung: 03.07.2002
(73) Patentinhaber: Heidelberger Druckmaschinen Aktiengesellschaft, 69115 Heidelberg (DE)
(72) Erfinder: Grimm, Ulrich, 69234 Dielheim (DE); Husterer, Silke, 69245 Bammental (DE); Husterer, Thomas, 69245 Bammental (DE); Roessler, Georg, 74918 Angelbachtal (DE); Wagner, Andreas, 76676 Graben Neudorf (DE)
(74) Vertreter: Fey, Hans-Jürgen

(56) Entgegenhaltungen:
- US-A- 5 703 347
- PATENT ABSTRACTS OF JAPAN vol. 1999, no. 12, 29. Oktober 1999 (1999-10-29) & JP 11 176519 A (RICOH CO LTD), 2. Juli 1999 (1999-07-02)

## Beschreibung

Die Erfindung betrifft eine Vorrichtung gemäß dem Oberbegriff des Anspruchs 1. Bei komplexen, rechnerunterstützten Steuerungssystemen ist es bekannt, dass eine zentrale Rechnerplatine mit einer Vielzahl von weiteren Platinen, beispielsweise über Bussysteme verbunden ist. Die Vielzahl von Platinen führen dann identische oder unterschiedliche Funktionen des Steuerungssystems aus. Im Weiteren werden die die Funktionen des Steuerungssystems ausführenden Platinen als Teilnehmer bezeichnet. Zur Definition eines Teilnehmers in einem Steuerungssystem, womit der Teilnehmer zur Erfüllung bestimmter Aufgaben spezifiziert wird, ist es bekannt, den Teilnehmer neutral aufzubauen und erst durch eine Maßnahme vor Ort die eigentliche Bestimmung des Teilnehmers festzulegen. Derartige Maßnahmen können zum Beispiel mittels so genannter Jumper oder mittels DIL-Schalter vor Ort an dem Teilnehmer ausgeführt werden.

Aus der EP 0 834 963 A2 ist eine Vorrichtung zum Kodieren von Flachbaugruppen bekannt. Diese Kodiereinrichtung ist vorzugsweise als Rahmen ausgebildet, der entweder auf die Steckverbindung oder auf die Flachbaugruppe aufsetzbar ist. Durch die Kodiereinrichtung wird mechanisch verhindert, dass nicht zusammengehörige Steckverbindungen und Flachbaugruppen kontaktiert werden.

Als weitere Möglichkeit kann auch der Teilnehmer mit einem nicht flüchtigen Speicher ausgestattet sein, in den die Adresse des Teilnehmers und somit seine eigentliche Bestimmung eingespeichert wird. Der nicht flüchtige Speicher wird dann entweder werksseitig vor der Inbetriebnahme der Anlage, oder im Falle eines Austausches durch einen Service-Techniker vorgenommen.

*Zusätzlich ist aus dem Stand der Technik die US 5, 703, 347 bekannt. Diese beschreibt die Verbindung eines Scanners mittels Kabel mit verschiedenen Hostcomputern. Um den Scanner an die verschiedenen Hostcomputer abschließen zu können, wird das* entsprechende Verbindungskabel aus einer Vielzahl von Kabeln ausgewählt. Das Kabel ist mit derartigen Steckern versehen, dass nur das korrekte Kabel mit dem Host verbunden werden kann. Nachdem das Verbindungskabel gesteckt ist, wird mit dem Scanner das Label auf dem Kabel abgescannt und damit die Scanner/Host-Konfiguration komplettiert oder bestätigt.

Ausgehend von diesem Stand der Technik ist es die Aufgabe der Erfindung, eine weitere Einrichtung zu schaffen, die eine eindeutige Definition der verschiedenen Teilnehmer an einem Steuerungssystem realisiert, ohne dass auf der jeweiligen Platine des Teilnehmers Einstellarbeiten vorgenommen werden müssen. Die Aufgabe wird erfindungsgemäß durch die kennzeichnenden Merkmale des Anspruchs 1 gelöst. Vorteilhafte Ausgestaltungen ergeben sich aus den abhängigen Ansprüchen 2 und 3.

Es wird davon ausgegangen, dass die Teilnehmer zur Steuerung einer Druckmaschine durch einen Leitungssatz verbunden sind, der beispielsweise ein Feldbussystem darstellt. Mit dem Leitungssatz werden die verschiedenen Teilnehmer zur Steuerung der Druckmaschine verbunden, was gewöhnlich durch eine Steckverbindung realisiert wird. Es ist dabei unerheblich an welcher Stelle (Teilnehmer oder Leitungssatz) das Steckerteil bzw. Buchsenteil angebracht ist. Weiterhin wird davon ausgegangen, dass nicht alle Kontakte des Steckers bzw. Buchsenteils zur Steuerung der Maschine benutzt werden bzw. dass diese nicht belegt sind. Dadurch besteht die Möglichkeit, dass die nicht belegten Kontakte der Steckverbindung zur Definition bzw. Identifikation eines Teilnehmers herangezogen werden.

Erfindungsgemäß wird im einfachsten Fall eine galvanische Brücke zwischen zwei nicht belegten Steckkontakten im, dem Leitungssatz zugehörigen, Steckerteil hergestellt. Diese galvanische Brücke wird durch den Teilnehmer zur Steuerung der Druckmaschine erkannt und interpretiert. Die Interpretation ist derart ausgestaltet, dass nur eine Adresskombination möglich ist, die ein Ansprechen des Teilnehmers möglich macht.

Auf der Platine des Teilnehmers fragt eine Einrichtung die galvanische Brücke im Steckerteil des Leitungssatzes in der Form ab, als wäre die entsprechende Einstellung durch Jumper oder DIL-Schalter vorgenommen worden. Der Teilnehmer wird in diesem Fall völlig neutral gehalten und kann im Service-Fall auch von einem Nicht-Fachmann ausgetauscht werden. Besonders in Fällen, bei denen mehrere Teilnehmer Aufgaben mit unterschiedlichen Prioritäten an einer Druckmaschine erfüllen, zum Beispiel Hauptantrieb der Maschine und ein Hilfsantrieb für das Lackierwerk, kann beim Ausfall des Teilnehmers für den Hauptantrieb ein Vertauschen mit dem) Teilnehmer für den Hilfsantrieb) durch den Drucker erfolgen und die Maschine ist im Notbetrieb weiterhin einsatzfähig.

Es ist natürlich denkbar, dass auch Kombinationen von galvanischen Brücken in Betracht gezogen werden oder dass einzelne Steckkontakte auf ein definiertes Potential (VCC oder Masse) der Spannungsversorgung gelegt werden. Sollten alle Steckkontakte der Steckverbindung für den Datentransfer belegt sein, ist es denkbar, dass Kontakte von anderen Steckverbindungen, beispielsweise der Spannungsversorgung zur Adressidentifikation verwendet werden. Es sei dadurch erwähnt, dass es völlig unerheblich ist, um welchen Typ von Steckverbinder es sich handelt.

Die Erfindung soll anhand eines Ausführungsbeispiels näher erläutert werden. Figur 1 zeigt einen Teilnehmer und einen Leitungssatz im Blockdiagramm.

Figur 1 zeigt einen Teilnehmer 1, welcher in Form einer bestückten Platine, eine sogenannte Flachbaugruppe aus mehreren in Gruppen zusammengefassten Bauelementen 5, 6 und 7 besteht. Die Bauelemente 5, 6, 7 erfüllen für den Teilnehmer jeweils unterschiedliche Aufgaben, wobei der Teilnehmer selbstverständlich auch eine andere Zusammensetzung der Bauelemente aufweisen kann. Der Teilnehmer 1 trägt weiterhin eine Reihe von Steckern 2, 3, 4, welche hier als Buchsenteile dargestellt sind. Hierbei ist wiederum die Anzahl der Steckkontakte sowie die Anzahl der Verbindung von Steckkontakt zu Bauelement vollkommen unerheblich. Ebenso unerheblich ist es, ob an dem Teilnehmer Buchsenteile oder Steckerteile oder eine Mischform angebracht sind. Die Stecker 2', 3' und 4' sind einem Leitungssatz 8 zugeordnet, die in entsprechender Weise mit den Steckern 2, 3, 4 zusammenpassen und den Teilnehmer 1 über den Leitungssatz 8 mit einem nicht dargestellten Rechnerteil verbinden. Der Leitungssatz 8 stellt beispielsweise ein Feldbussystem dar, wobei darin auch Leitungen für die Spannungsversorgung sowie Signalleitungen für Analogsignale vorhanden sein können. Ebenso könnten die Stecker 2', 3', 4' auch gemäß ihrer Aufgabe spezifiziert sein. Eine galvanische Brücke 9 verbindet im Stecker 4' zwei Steckkontakte. Diese galvanische Brücke 9 wird durch die Verbindung der beiden Stecker 4, 4' mit Bauelementen 7 verbunden. Diese Bauelemente 7 sind dazu spezifiziert, die definitionsgemäße Adresse des Teilnehmers 1 festzustellen und damit nur Anweisungen zu befolgen, die unter der für ihn bestimmten Adresse erfolgen. Wie bereits erwähnt ist der Teilnehmer 1 neutral gehalten und wird erst durch die Adressabfrage festgelegt, die wie hier im Beispiel durch den Stecker 4' definiert ist.

### Bezugszeichenliste

- 1: Teilnehmer
- 2: Stecker
- 2': Stecker
- 3: Stecker
- 3': Stecker
- 4: Stecker
- 4': Stecker
- 5: Bauelement
- 6: Bauelement
- 7: Bauelement
- 8: Leitungssatz
- 9: galvanische Brücke

## Patentansprüche

1. Vorrichtung zur Definition von Teilnehmern eines Steuerungssystems einer Druckmaschine, wobei die Vorrichtung ein Bussystem aufweist, wobei mehrere zur Ausführung von Prozessen mit einem zentralen Rechner zusammenwirkende Teilnehmer (1) mittels Leitungen des Bussystems verbunden sind, wobei die Leitungen des Bussystems und die Teilnehmer einander verbindende Stecker (2,2';3,3';4,4') aufweisen,
**dadurch gekennzeichnet,**
**dass** die Teilnehmer neutral gehalten sind und in einem Leitungssatz (8) des Bussystems für einen jeweiligen Teilnehmer reservierte Steckkontakte mit einer oder mehreren galvanischen Brücken die Adressierung des Teilnehmers definieren.

2. Vorrichtung nach Anspruch 1,
**dadurch gekennzeichnet,**
**dass** die galvanischen Brücken zu einem definierten Spannungspotential gelegt werden.

3. Vorrichtung nach Anspruch 1,
**dadurch gekennzeichnet,**
**dass** die galvanische Brücke an freien Verbindungen eines Steckers angebracht ist.

## Claims

1. A device for defining participants of a control system of a printing machine, the device comprising a bus system wherein several participants (1), which interact with a central computer for carrying out processes, are connected to one another via lines of the bus system, the lines of the bus system and the participants comprising plugs (2, 2', 3, 3', 4, 4') connecting each other,
**characterized in that**
the participants are kept neutral and a set of lines (8) of the bus system defines, for each respective participant, the addressing of the participants with reserved plug contacts having one or several galvanic links.

2. The device according to claim 1,
**characterized in that**
the galvanic links are connected to a defined voltage potential.

3. The device according to claim 1,
**characterized in that**
the galvanic link is fitted to free connections of a plug.

## Revendications

1. Dispositif de définition de participants d'un système de commande d'une machine d'impression, dans lequel le dispositif comprend un système de bus, dans lequel plusieurs participants (1) coopérant avec un ordinateur central pour l'exécution de processus sont reliés au moyen de lignes du système de bus, dans lequel les lignes du système de bus et les participants comportent des connecteurs (2, 2', 3, 3', 4, 4') qui les relient les uns aux autres,
**caractérisé en ce que**
les participants sont maintenus neutres, et des contacts de connexion, réservés pour un participant respectif dans un ensemble (8) de lignes du système de bus, et pourvus d'un ou plusieurs ponts galvaniques, définissent l'adressage du participant.

2. Dispositif selon la revendication 1,
**caractérisé en ce que**
les ponts galvaniques sont mis à un potentiel défini de tension.

3. Dispositif selon la revendication 1,
**caractérisé en ce que**
les ponts galvaniques sont appliqués à des liaisons libres d'un connecteur.
